# EUROPÄISCHE PATENTSCHRIFT

(11) **EP 2 274 561 B1**
(45) Veröffentlichungstag und Bekanntmachung des Hinweises auf die Patenterteilung: **26.12.2018**
(21) Anmeldenummer: 09738016.6
(22) Anmeldetag: 17.04.2009
(51) Int. Cl.: F25D 23/02, E05D 5/16, E05D 11/06, E05D 7/081, E05D 11/00

(54) **HAUSHALTSGERÄT**
HOUSEHOLD APPLIANCE
APPAREIL MÉNAGER

(30) Priorität: 29.04.2008 DE 102008021344
(43) Veröffentlichungstag der Anmeldung: 19.01.2011
(73) Patentinhaber: BSH Hausgeräte GmbH, 81739 München (DE)
(72) Erfinder: RAAB, Alfred, 73460 Hüttlingen (DE)
(86) Internationale Anmeldenummer: PCT/EP2009/054615
(87) Internationale Veröffentlichungsnummer: WO 2009/132972

(56) Entgegenhaltungen:
- WO-A-2007/031469
- DE-U1- 20 006 905
- GB-A- 2 410 059
- US-A- 2 807 829
- US-A- 2 955 315
- US-A- 5 272 789
- US-A- 5 579 606
- US-A- 5 975 663

## Beschreibung

Die Erfindung betrifft ein Haushaltsgerät mit einem Korpus und einer durch zumindest ein Scharnier an den Korpus angelenkten Tür, die eine Außenwand und eine Innenwand aufweist, die an ihren Querrändern mit einem Verbindungsstück versehen sind, das an seiner dem Korpus zugewandten Seite zumindest einen Aufnahmeraum aufweist, der zur Aufnahme eines Scharnierelements vorgesehen ist und der von einer Seitenwand begrenzt ist. Das Haushaltsgerät ist bevorzugt ein Kühl- oder Gefrierschrank.

Insbesondere Kältegeräte, wie Kühlschränke oder Gefrierschränke, weisen eine doppelwandige Tür mit einer Außen- und Innenwand auf, zwischen denen ein mit isolierendem Schaummaterial ausgefüllter Hohlraum gebildet ist. Die Außenwand wird oft durch ein Türblech gebildet, welches an den Seiten in Richtung der Innenwand umgebogen ist. An der oberen und/oder der unteren Stirnseite der Tür ist der Hohlraum oft durch ein Verbindungsstück bzw. eine Türabschlussleiste verschlossen, die z.B. als Kunststoff-Spritzgussteil ausgebildet ist.

Die WO 2007/031416 A1 offenbart eine Tür für ein Haushaltsgerät mit einem Scharnier, das Korpus und Tür verbindet. Das Scharnier umfasst ein Scharnierelement mit einem am Korpus festgelegten Montagsabschnitt und einem von diesem abstehenden Tragarm, an dessen Ende ein Lagerelement in Form einer Lagerhülse angeordnet ist. Die Tür weist einen dem Korpus zugewandten Aufnahmeraum auf, in den der Tragarm des Scharniers hinein ragt. Vorzugsweise ist der Aufnahmeraum in einem an der oberen Stirnseite der Tür angeordneten Abschlussstück angeordnet. An dem Tragarm ist eine Ausnehmung gebildet, in die in geöffneter Stellung der Tür eine Seitenwand des Aufnahmeraums der Tür eingreift.

Die WO 2007/031469 A1 offenbart eine ähnliche Tür für ein Haushaltsgerät mit einem Türblatt und einem Scharnier zum Anlenken des Türblatts an einen Korpus des Haushaltsgeräts, wobei das Scharnier einen Scharnierzapfen und eine Scharnierhülse umfasst, die drehbar ineinander greifen und von denen eines am Türblatt und das andere an einem Tragarm fest ist, der zur Befestigung an dem Korpus vorgesehen ist. Das Scharnier weist einen Öffnungsbegrenzungskörper auf, von dem ein erster Abschnitt am Türblatt festgelegt ist und von dem ein zweiter Abschnitt in einer öffnungsbegrenzten Stellung der Tür an den Tragarm anstößt.
Bei den Lösungen der WO 2007/031416 und WO 2007/031469 ragt jeweils ein Tragarm des Scharniers, an dessen Ende ein Lagerelement wie eine Lagerhülse angeordnet ist, in einen dem Korpus zugewandten Aufnahmeraum in einem Abschlussstück am oberen Querrand von Außen- und Innenwand der Tür hinein. Die Seitenwand dieses Aufnahmeraums begrenzt den maximalen Öffnungswinkel der Tür, der bei dem Scharnier der WO 2007/031416 nur bei etwas über 90° liegt. Insbesondere wenn ein Öffnungsbegrenzungskörper verwendet wird, der auch noch zwischen Tragarm und Seitenwand untergebracht werden muss, kann dies den maximalen Öffnungswinkel der Tür stark verkleinern. GB 2410 059 A offenbart ein Haushaltsgerät mit einem Öffnungsbegrenzungskörper, der den maximalen Öffnungswinkel der Tür begrenzt. Die Erfindung hat sich daher die Aufgabe gestellt, ein Haushaltsgerät der eingangs genannten Art bereitzustellen, mit dem ein möglichst großer Öffnungswinkel der Tür ermöglicht wird, und welches ferner ein belastbares öffnungsbegrenztes Scharnier aufweist.

Diese Aufgabe wird durch ein Haushaltsgerät gemäß Anspruch 1 gelöst.

Da der Öffnungsbegrenzungskörper in einer öffnungsbegrenzten Stellung der Tür bevorzugt am Korpus oder an einem am Korpus befestigten Teil des Scharniers gehalten wird, begrenzt er den maximalen Öffnungswinkel der Tür. Durch die Freimachung kann der Öffnungsbegrenzungskörper näher an das Scharnier bzw. an den Korpus gerückt werden. Hierdurch wird ein Öffnungswinkel von mehr als 130°, insbesondere von ca. 135° ermöglicht. Bevorzugt ist eine derartige Freimachung symmetrisch an beiden Seiten der Tür vorhanden, damit diese sowohl links als auch rechts an den Korpus angelenkt werden kann. Das zumindest eine Scharnier definiert eine Schwenkachse der Tür.

Die Seitenwand wird durch das Verbindungsstück gebildet. Der Aufnahmeraum zur Aufnahme des Scharnierelements ist also im Verbindungsstück ausgebildet, so dass die Seitenwand ebenfalls durch das Verbindungsstück gebildet wird, also nicht durch die Außen- oder Innenwand der Tür. Die Seitenwand ist bevorzugt an einer seitlichen Stirnseite der Tür angeordnet, und zwar zumindest an der Seite, an der die Tür am Korpus angelenkt ist.
Das Verbindungsstück ist an den Querrändern von Außen- und Innenwand angeordnet und verbindet diese miteinander. Besonders bevorzugt schließt es den Hohlraum zwischen Außen- und Innenwand der Tür zu einer Seite hin ab, insbesondere zur oberen Stirnseite der Tür. In diesem Fall kann das Verbindungsstück auch als Türabschlussleiste bezeichnet werden.
Das Verbindungsstück ist vorzugsweise zumindest zur sichtbaren Frontseite (Sichtseite) der Tür hin wenigstens weitgehend von der Außenwand bedeckt. Besonders vorteilhaft wird die Erfindung somit bei Türen eingesetzt, bei denen die Außenwand in der Längsrichtung der Tür, also in Richtung der Schwenkachse des Scharniers, um z.B. 20-60mm höher ist als die Innenwand. Das Verbindungsstück überbrückt dann die Stufe zwischen Außen- und Innenwand und liegt dabei von der Sichtseite aus betrachtet hinter der Außenwand. Dadurch weist die Tür nach außen eine einheitliche, im Wesentlichen durch die Außenwand gebildete Außenfläche auf, was einen ansprechenden ästhetischen Eindruck bewirkt.
Die Freimachung ist bevorzugt durch eine Ausbauchung oder Ausnehmung in der Seitenwand gebildet, z.B. baucht sich die Seitenwand zur Bildung der Freimachung leicht zur Seite der Tür hin aus. Alternativ oder zusätzlich kann die Seitenwand auch zur Bildung der Freimachung in diesem Bereich dünner sein als an den anderen Bereichen. Vorzugsweise bildet die Ausbauchung der Seitenwand mit ihrer Außenseite die nach außen sichtbare Wandung der Tür. Besonders bevorzugt liegt die Außenseite der Ausbauchung in einer Ebene mit der nach außen sichtbaren Wandung der Tür.
Dies wird bevorzugt dadurch ermöglicht, dass die Außenwand im Bereich der Freimachung eine Aussparung aufweist. Dadurch kann die Wandung der Tür an dieser Stelle besonders dünn ausgeführt werden, da keine Doppelwandung aus Außenwand und Wandung des Verbindungsstücks notwendig ist.

Vorzugsweise ist die Außenwand zumindest auf einer Seite zur Bildung eines Außenwand-Seitenabschnitts in Richtung der Innenwand hin umgebogen, wobei der Außenwand-Seitenabschnitt im Bereich der Freimachung in der Seitenwand des Verbindungsstücks eine Aussparung aufweist. Dadurch wird ermöglicht, dass eine Ausbauchung der Seitenwand in dem Bereich derAussparung mit ihrer Außenseite die nach außen sichtbare Wandung der Tür bildet, anstelle des in diesem Bereich ausgesparten Außenwand-Seitenabschnitts.

Durch die umgebogenen Außenwand-Seitenabschnitte wird zwischen Außenwand und Innenwand ein Hohlraum gebildet, der vorteilhaft mit isolierendem Schaummaterial ausgefüllt ist. Der oder die beiden Außenwand-Seitenabschnitte sind bevorzugt an den beiden Längsseiten der Tür angeordnet.

Die Außenwand ist bevorzugt durch ein Türblech gebildet und ist insbesondere aus Metallblech hergestellt. Die Innenwand besteht vorzugsweise aus Kunststoff, z. B. ABS, ebenso wie das Verbindungsstück. Besonders bevorzugt ist das Verbindungsstück als Kunststoff-Spritzgussteil ausgebildet.

Bevorzugt grenzt die Freimachung an die dem Korpus zugewandte Seite des Verbindungsstücks an. Die Freimachung ist also bevorzugt zu dieser Seite hin offen.

In die Freimachung erstreckt sich bevorzugt ein Abschnitt des Öffnungsbegrenzungskörpers, der in einer öffnungsbegrenzten Stellung der Tür am Korpus gehalten ist. Dieser Abschnitt hintergreift vorzugsweise einen am Korpus festgelegten Abschnitt des Scharniers, z.B. einen Tragarm. Das erfindungsgemäße Scharnier umfasst vorzugsweise ein Scharnierelement mit einem am Korpus des Haushaltsgeräts festgelegten Montageabschnitt, einem zur drehbaren Lagerung der Tür dienenden Lagerelement und einen den Montageabschnitt mit dem Lagerelement verbindenden Tragarm.

Der Montageabschnitt, der Tragarm und das Lagerelement umgrenzen vorzugsweise eine Ausnehmung, in die zumindest ein Abschnitt der Seitenwand bei geöffneter Tür einzuschwenken vermag. Dazu weit der Tragarm bevorzugt eine Krümmung auf.

Vorzugsweise ist der Aufnahmeraum im Verbindungsstück zur Frontseite hin von einer Frontwandung begrenzt. In der Frontwandung ist bevorzugt eine Tasche angeordnet, die zur Ausnahme des Tragarms und insbesondere eines gekrümmten Abschnitt des Tragarms ausgelegt ist. Hierdurch wird ebenfalls ein besonders großer Öffnungswinkel der Tür ermöglicht. Vorzugsweise weist die Tür einen maximalen Öffnungswinkel von 110°-180°, stärker bevorzugt von 120°-150° und besonders bevorzugt von mehr als 130°, insbesondere von 135°±5° auf.
Der Öffnungsbegrenzungskörper weist bevorzugt zwei Abschnitte auf, von denen ein erster Abschnitt in einer öffnugnsbegrenzten Stellung der Tür am Korpus gehalten ist und von denen ein zweiter Abschnitt an der Tür festgelegt ist. Der erste Abschnitt ist bevorzugt derjenige, der sich zumindest teilweise in die Freimachung erstreckt.

Der Öffnungsbegrenzungskörper ist dazu ausgelegt, beim Anschlagen der Tür in der öffnungsbegrenzten Stellung zumindest einen Teil der kinetischen Energie der Tür in Federenergie des Öffnungsbegrenzungskörpers umzuwandeln, wobei sich der Öffnungsbegrenzungskörper sichtbar elastisch verformt. Dadurch wird eine Überbeanspruchung der Tür beim Türanschlag federnd abgefangen und die dabei auftretenden Kräfte werden reduziert. Der außen sichtbare Bereich der Tür kann nicht beschädigt werden.
Eine sichtbare Verformung bedeutet eine Verformung um mehr als 0,1mm, vorzugsweise von mehr als 0,3mm, stärker bevorzugt von mehr als 0,5mm und besonders bevorzugt von 0,8mm bis 2mm.
In der Ruhestellung des Öffnungsbegrenzungskörpers ist der erste Abschnitt bevorzugt durch einen Spalt von der Seitenwand des Verbindungsstücks beabstandet. Dieser wird zumindest teilweise durch die Freimachung geschaffen und dient dazu, Raum für eine elastische Verformung des ersten Abschnitts zu schaffen.
Vorzugsweise wird der Öffnungsbegrenzungskörper bei der Aufnahme der Federenergie auf Biegung belastet. Hierzu weist der Öffnungsbegrenzungskörper vorzugsweise zumindest einen Schenkel auf, welche beim Anschlagen der Tür in der öffnungsbegrenzten Stellung elastisch federt. Dabei verbiegt sich der Schenkel vorzugsweise elastisch. Alternativ oder zusätzlich kann der Öffnungsbegrenzungskörper bzw. ein Schenkel desselben bei der Aufnahme der Federenergie auch auf Torsion oder auf Dehnung belastet werden.

Vorzugsweise ist der Schenkel durch eine Abwinklung gebildet. Bei der elastischen Bewegung kann sich der Winkel der Abwinklung ggf. elastisch vergrößern oder verkleinern. Darüber hinaus kann sich der Schenkel elastisch verbiegen.

Besonders bevorzugt weist der Öffnungsbegrenzungskörper mindestens zwei federnde Abschnitte auf, welche beim Anschlagen der Tür in der öffnungsbegrenzten Stellung die kinetische Energie in Federenergie umwandeln. Hierbei kann es sich um zwei Schenkel des Öffnungsbegrenzungskörpers handeln, die beim Anschlagen der Tür auf ähnliche oder verschieden Weise elastisch verbogen werden.

Die Richtung der Biegebewegung der federnden Abschnitte verläuft bevorzugt zumindest teilweise radial und/oder parallel zur Schwenkachse. Dadurch unterscheidet sich die Erfindung von üblichen Öffnungsbegrenzungskörpern, bei denen die Biegebewegung in der Umfangsrichtung erfolgt, also in der gleichen Richtung wie die Bremskraft beim Anschlag der Tür. Dadurch kann der Öffnungsbegrenzungskörper sehr einfach gestaltet werden.

Der erste Abschnitt des Öffnungsbegrenzungskörpers wird bevorzugt durch die Abwinklung gebildet, die mit einem federnden Schenkel verbunden ist.

Vorzugsweise liegt der federnde Schenkel zumindest im Nahbereich seines Übergangs auf den ersten Abschnitt an einem Auflager auf und ist an seinem dem ersten Abschnitt gegenüberliegenden Ende gehalten. Das Auflager ist vorzugsweise ein Teil der Tür, insbesondere des Verbindungsstücks. Ggf. kann der federnde Schenkel beim Anschlagen der Tür in der öffnungsbegrenzten Stellung eine Kraft auf das Auflager ausüben.

Besonders bevorzugt ist der Schenkel mit dem zweiten Abschnitt verbunden und von diesem gehalten. Dadurch dient der zweite Abschnitt ggf. als zweites Auflager.

Der erste Abschnitt steht vorzugsweise freitragend vom Schenkel ab und hintergreift beispielsweise einen am Korpus festgelegten Abschnitt des Scharniers.

Der Schenkel liegt bevorzugt zumindest annähernd über seine Länge auf einem Auflager auf. Auf diese Weise werden ggf. auf das Auflager ausgeübte Kräfte gut verteilt.

Der erste Abschnitt und der Schenkel können gleich lang oder verschieden lang ausgebildet sein. Die relative Länge des ersten Abschnitts und des Schenkels bestimmen die Biegemomente, die auf den Schenkel bzw. auf den ersten Abschnitt wirken. Je länger ein Abschnitt, desto größer ist der Abstand von der Auflage, und desto größer ist das Biegemoment.

Vorzugsweise ist der zweite Abschnitt federnd ausgebildet und dient als Befestigungsabschnitt, mit dem der Öffnungsbegrenzungskörper an der Tür festgelegt ist. Der zweite Abschnitt übt also bevorzugt eine doppelte Funktion aus: Zum einen dient er als Befestigungsabschnitt, d.h. durch ihn verläuft ggf. eine Biegeachse. Zum anderen kann er auch selbst federn, insbesondere ein Biegemoment aufnehmen.

Der erste Abschnitt des Öffnungsbegrenzungskörpers verläuft bevorzugt im Wesentlichen parallel zur Schwenkachse - z.B. senkrecht - und der zweite Abschnitt im Wesentlichen quer zur Schwenkachse - z.B. horizontal. Im Wesentlichen bedeutet hier mit einer Abweichung von bis zu 20°. Der mittlere Schenkel verläuft dagegen vorzugsweise schräg zur Schenkachse, z.B. in einem Winkel von 45° bis 85°, vorzugsweise 70° bis 80° zur Schwenkachse.

In einer Draufsicht entlang der Schwenkachse bilden der erste und der zweite Abschnitt des Öffnungsbegrenzungskörpers sowie die Schwenkachse bevorzugt ein Dreieck.

Vorzugsweise ist der Öffnungsbegrenzungskörper aus einem abgewinkelten Federmaterial mit flachem Querschnitt hergestellt. Er kann z.B. als Stanz-/Biegeteil aus einem Metallblech, insbesondere Stahlblech hergestellt sein. Dieses hat vorzugsweise eine Dicke von 3-6mm. Der erste Abschnitt ist in diesem Fall aus Platzgründen vorzugsweise recht schmal zu gestalten.

Alternativ kann der Öffnungsbegrenzungskörper aus einem abgewinkelten Federmaterial mit rundem oder ovalem Querschnitt hergestellt sein, insbesondere aus einem Drahtelement. Der Draht hat bevorzugt einen Durchmesser von ca. 3mm bis 5mm, bevorzugt ca. 4mm. Der Öffnungsbegrenzungskörper ist bevorzugt aus einem hochwertigen Stahl hergestellt z.B. Chromstahl oder Chrom-Nickelstahl. Die Festigkeit und Stärke des Materials ist so zu bemessen, dass sich der Öffnungsbegrenzungskörper bei den beim Anschlagen der Tür auftretenden Kräften elastisch um etwa 0,1 bis 3mm, vorzugsweise 0,2 bis 2mm und stärker bevorzugt von 0,5 bis 1,5mm verformt, insbesondere verbiegt.
Alternativ ist es auch möglich, den Öffnungsbegrenzungskörper aus einem elastisch verformbarem Kunststoffmaterial mit runden oder ovalem Querschnitt zu formen.
Bevorzugt ist der Schenkel beim Anschlagen der Tür an ihrer öffnungsbegrenzten Stellung von einer als Auflager dienenden Auflagefläche der Tür weggewölbt. Dabei stützt sich der Schenkel z.B. an einem oder an beiden seiner Enden gegen die Auflagefläche ab, während der mittlere Abschnitt des Schenkels durchgebogen wird und so kinetische Energie in Federenergie umwandelt. Die Auflagefläche ist bevorzugt in dem Verbindungsstück ausgebildet. Bevorzugt ist die Auflagefläche parallel zu dem Schenkel und somit quer oder schräg zur Schwenkachse ausgerichtet.
Die vom Öffnungsbegrenzungskörper oder dessen Schenkel beim Anschlagen der Tür an ihrer öffnungsbegrenzten Stellung auf die Tür ausgeübte Kraft ist bevorzugt zumindest teilweise parallel zur Schwenkachse des Scharniers ausgerichtet. Hierdurch wird die Kraft vorteilhaft auf einen unteren Bereich der Tür bzw. des Verbindungsstücks übertragen.
Der zweite Abschnitt des Öffnungsbegrenzungskörpers ist bevorzugt formschlüssig am Türblatt festgelegt. Vorzugsweise ist er von einer Mulde formschlüssig umschlossen. Dies kann dadurch erreicht werden, dass der zweite Abschnitt zu einer Öse gebogen ist. Zusätzlich kann die Öse von einer Schraube gehalten sein. Eine stoffschlüssige oder eine reibschlüssige Verbindung oder Kombinationen derselben mit einer formschlüssigen Verbindung sind ebenfalls denkbar.
Das Scharnier weist bevorzugt einen Lagerbolzen und eine Lagerhülse auf, die drehbar ineinander greifen und von denen eines an der Tür und das andere an einem Tragarm festgelegt ist, der zur Befestigung an dem Korpus vorgesehen ist. Besonders bevorzugt umfasst das Scharnier ein Scharnierelement, welches einen Montageabschnitt zur Montage am Korpus des Haushaltsgeräts, einen vom Montageabschnitt abstehenden Tragarm, und ein am freien Ende des Tragarms angeordnetes Lagerelement aufweist, wobei der Tragarm in einen zur Rückseite der Tür hin offenen Aufnahmeraum der Tür eingreift.

Vorzugsweise ist der erste Abschnitt des Öffnungsbegrenzungskörpers am Tragarm gehalten, z.B. hintergreift er den Tragarm.

Das Scharnierelement ist bevorzugt wie im Folgenden beschrieben ausgebildet:
Bevorzugt sind am freien Ende des Tragarms des Scharnierelements zwei in entgegengesetzte Richtungen abstehende Lagerzapfen angeordnet. Die beiden Lagerzapfen bilden ein Lagerelement und ersetzten die eingerollte Hülse des Scharnierelements gemäß dem Stand der Technik.

Vorzugsweise sind die beiden Lagerzapfen entlang einer gemeinsamen Schwenkachse des Scharniers ausgerichtet. Die Lagerzapfen definieren also durch ihre Längsrichtung die Schwenkachse. Beim Anlenken der Tür an das Scharnierelement wird bevorzugt auf einen der beiden Lagerzapfen ein Lagerbolzen aufgesetzt, der in einem an der Tür festgelegten Lagerauge gelagert ist.

Die beiden Lagerzapfen weisen vorzugsweise zumindest im Wesentlichen den gleichen Querschnitt auf, die z.B. jeweils polyederförmig, rechteckig oder quadratisch mit innerhalb von ±0,1 bis ±0,5 mm gleich langen Kantenlängen sein können. Insbesondere sind die beiden Lagerzapfen zumindest im Wesentlichen spiegelsymmetrisch zu einer Ebene senkrecht zur Schwenkachse angeordnet. Dies hat den Vorteil, dass das Scharnierelement für beide Seiten eingesetzt werden kann, also eine Anlenkung der Tür sowohl auf der linken als auch auf der rechten Seite des Korpus möglich ist. Hierzu sind die beiden Lagerzapfen bevorzugt auf einer Linie oder parallel zueinander ausgerichtet und weisen vorzugsweise die gleiche Länge auf. Besonders bevorzugt ist das gesamte Scharnierelement im Wesentlichen spiegelsymmetrisch zu einer Ebene senkrecht zur Schwenkachse.

Das Scharnierelement ist vorzugsweise aus einem Flachmaterialzuschnitt geformt, insbesondere aus einem Blechzuschnitt. Besonders bevorzugt ist das Scharnierelement aus einem Stahlblech hergestellt. Vorzugsweise wird hochfester Stahl verwendet, zum Beispiel Chromstahl oder Chromnickelstahl. Die Dicke des Flachmaterialzuschnitts beträgt bevorzugt 3mm bis 7mm, besonders bevorzugt ca. 5±1 mm.

Das erfindungsgemäße Scharnierelement kann einfach als Stanz-/Biegeteil gefertigt werden, vorzugsweise durch Stanzen aus einem Stahlblech und anschließendem Biegen. So können Montageabschnitt, Tragarm und Lagerzapfen einstückig hergestellt werden. Das Scharnierelement kann dadurch kostengünstig hergestellt werden und weist dennoch eine hohe Festigkeit auf.

Vorzugsweise weist der Tragarm in einem Schnitt senkrecht zur Schwenkachse eine Krümmung auf. Dadurch wird eine Ausnehmung gebildet, in die beim Öffnen der Tür eine Seitenwand eines Aufnahmeraums der Tür eingreift, wodurch ein großer Öffnungswinkel erlaubt wird.

Die Krümmung des Tragarms ist vorzugsweise derart gestaltet, dass ein noch größerer Öffnungswinkel ermöglicht wird als bei der WO 2007/031469 A1. Um dies zu erreichen, ist das Scharnierelement bevorzugt soweit wie möglich an die Schwenkbewegung der Seitenwand des Aufnahmeraums der Tür angepasst. Insbesondere ist der Tragarm in einem stumpfen Winkel vom Montageabschnitt abgewinkelt, um - zusammen mit dem Montageabschnitt - einen Halbkreis zu umspannen, entlang dessen beim Öffnen der Tür die Seitenwand verschwenkt wird. Bevorzugt sind Montageabschnitt und der an diesen angrenzende Abschnitt des Tragarms soweit wie möglich an eine Halbkreisform angepasst. Aus konstruktiven Gründen wird der Montageabschnitt in der Regel gerade sein, da er am Korpus eines Haushaltsgeräts zu befestigen ist. Der Tragarm steht dann in einem stumpfen Winkel von vorzugsweise mehr als 100°, stärker bevorzugt mehr als 110° und besonders bevorzugt von ca. 115° ±5° vom Montageabschnitt ab.

Ferner beschreibt der Tragarm vorzugsweise insgesamt einen Bogen bzw. eine Kurve von mehr als 90°, vorzugsweise von mehr als 120°, und besonders bevorzugt von 130° bis 150°. Dies erlaubt, die Lagerzapfen in der Nähe der Schenkachse zu positionieren und erlaubt einen noch größeren Öffnungswinkel.

Besonders bevorzugt ist der Krümmungsradius des Tragarms über seine Länge unterschiedlich. Der Übergang zwischen verschiedenen Krümmungsradien ist vorzugsweise kontinuierlich, so dass der Tragarm besonders stabil ist. Kontinuierlich veränderliche Krümmungsradien können in einem Warmbiegeverfahren hergestellt werden. Bevorzugt nimmt der Krümmungsradius des Tragarms von einem Punkt nahe dem Montageabschnitt bis zu einem bestimmten Punkt kontinuierlich zu und von dort bis zu einem Punkt nahe dem freien Ende kontinuierlich ab.

Vorzugsweise weist der Tragarm einen an den Montageabschnitt angrenzenden ersten Abschnitt auf, der z.B. im Wesentlichen nicht oder wenig gekrümmt ist, und einen an den ersten Abschnitt angrenzenden zweiten Abschnitt, wobei der erste Abschnitt und ein an der zweiten Abschnitt angrenzender Endabschnitt einen spitzen Zwischenwinkel einschließen. Dieser Zwischenwinkel beträgt weniger als 90°, vorzugsweise weniger als 60°, und besonders bevorzugt von 30° bis 50°. Der erste Abschnitt weist insgesamt vorzugsweise eine Biegung von weniger als 10° auf, und der zweite Abschnitt weist bevorzugt einen maximalen Krümmungsradius von ca. 5 bis 15mm auf.

Der zweite Abschnitt verbindet den ersten Abschnitt, der sich im Wesentlichen entlang der Umfangrichtung der Schwenkbewegung erstreckt, mit dem Endabschnitt des Tragarms, an dessen Ende die Lagerzapfen angeordnet sind und der sich im Wesentlichen radial zur Schwenkachse erstreckt. Der Endabschnitt weist bevorzugt keine oder nur eine geringe Krümmung auf, da er soweit wie möglich an die Radialrichtung angepasst ist. Alternativ kann auch der Endabschnitt eine geringe Biegung von z.B. bis zu 10° aufweisen.

Durch die Krümmung des Tragarms wird z.B. erreicht, dass der an den zweiten Abschnitt angrenzender Endabschnitt des Tragarms in einem Schnitt senkrecht zu der Schwenkachse einen Winkel von mehr als 10°, vorzugsweise mehr als 20° und besonders bevorzugt von 30° bis 40° zum Montageabschnitt aufweist.

Durch diese Art der Krümmung wird die Form des Tragarms soweit wie möglich an den kreisförmigen Schwenkweg der Seitenwand des in der Tür angeordneten Aufnahmeraums angepasst. Dadurch wird einen Öffnungswinkel des Scharniers von mehr als 130°, insbesondere von bis zu 135° erlaubt, vorzugsweise bis zu 140° und gegebenenfalls sogar bis zu 160° oder 180°.

In der Richtung der Schwenkachse weist der Tragarm vorzugsweise an seinem freien Ende eine geringere Höhe auf als der Montageabschnitt. Hierdurch wird der vorhandene Bauraum optimal genutzt und ausreichend Platz für die in entgegen gesetzte Richtungen abstehenden Lagerzapfen geschaffen.

Bevorzugt verjüngt sich der Tragarm vom Montageabschnitt zu seinem freien Ende hin in der Richtung der Schwenkachse zumindest einseitig. Durch eine allmähliche Verjüngung werden die auftretenden Kräfte optimal über das Scharnierelement verteilt. Besonders bevorzugt verjüngt sich der Tragarm vom Montageabschnitt zu seinem freien Ende hin in der Richtung der Schwenkachse beidseitig. Auf diese Weise ist das Scharnierelement leicht elastisch, was die Bruchsicherheit des Scharnierelements erhöht, wenn die Tür starken Belastungen ausgesetzt ist.

Besonders bevorzugt verjüngt sich der Tragarm in der Richtung der Schwenkachse spiegelsymmetrisch zu einer Ebene senkrecht zur Schwenkachse vom Montageabschnitt zu seinem freien Ende hin. Dies führt zu einer hohen Belastbarkeit und erlaubt dazu, das Scharnierelement sowohl als Rechtsanschlag als auch als Linksanschlag zu nutzen.

Die Verjüngung ist vorteilhaft nicht konstant über die Länge des Tragarms. Vielmehr verjüngt sich der Tragarm vorzugsweise über einen ersten Abschnitt, der an den Montageabschnitt angrenzt, und weist an seinem an das freie Ende angrenzenden Endabschnitt eine konstante Höhe in Richtung der Schwenkachse auf. Besonders bevorzugt verläuft die Verjüngung zumindest teilweise ungefähr linear, d.h. bei einem auf einer Ebene ausgebreiteten Tragarm etwa entlang einer Geraden. Eine exponentiell vom Montageabschnitt zum freien Ende hin abnehmende Verjüngung ist ebenfalls denkbar.

Die Lagerzapfen weisen vorzugsweise einen nicht rotationssymmetrischen und insbesondere rechteckigen oder quadratischen Querschnitt auf. Dadurch wird ermöglicht, jeweils einen der beiden Lagerzapfen drehfest in einem Lagerbolzen aufzunehmen, der in einem an der Tür festgelegten Lagerauge gelagert ist. Bevorzugt wird ein Lagerbolzen auf den nach unten ragenden Lagerzapfen aufgesetzt, insbesondere wenn es sich um ein oberes Scharnier der Tür handelt.

Zur Lagerung in dem Lagerauge weist der Lagerbolzen bevorzugt einen kreiszylinderförmigen Abschnitt auf, an dessen Stirnseite ein Loch bzw. eine Aufnahme für einen Lagerzapfen angeordnet ist. Die Aufnahme weist bevorzugt die gleiche, nicht rotationssymmetrische und vorzugsweise rechteckige oder quadratische Querschnittsform auf wie der Lagerzapfen, sodass der Lagerzapfen drehfest im Lagerbolzen aufgenommen werden kann. Das Loch ist vorzugsweise ein Durchgangsloch.

Darüber hinaus weist der Lagerbolzen neben der Aufnahme bevorzugt einen durchgehenden Kabelkanal auf, welcher insbesondere parallel zur Schwenkachse verläuft. Dadurch können auf elegante Weise Kabel vom Korpus in die Tür geführt werden. Dies ist insbesondere dann sinnvoll, wenn sich in der Tür eine Steuerungselektronik befindet, z.B. ein Anzeige-Bedienmodul.

Der Lagerbolzen ist vorzugsweise aus Kunststoff spritzgeformt. Besonders bevorzugt besteht er aus einem gut gleitenden Kunststoff wie zum Beispiel POM (Polyoxymethylen).

Das Lagerauge wird vorzugsweise durch eine am Verbindungsstück geformte Lagerbuchse gebildet.

Die Tür ist bevorzugt an zwei Scharnieren am Korpus angelenkt, wobei das erfindungsgemäße Verbindungsstück nur bei einem Scharnier, insbesondere dem oberen Scharnier, oder an beiden Scharnieren verwendet werden kann.

Das Haushaltsgerät ist vorzugsweise ein Kältegerät, insbesondere ein Kühl- oder Gefrierschrank oder eine Kühl-Gefrierkombination in Standbauweise.

Weitere Merkmale und Vorteile der Erfindung ergeben sich aus der nachfolgenden Beschreibung von Ausführungsbeispielen unter Bezugnahme auf die beigefügten Figuren. Es zeigen:
- Fig. 1: eine schematische perspektivische Ansicht eines Kältegeräts, an dem die vorliegende Erfindung verwirklicht ist, mit geschlossener Tür;
- Fig. 2: eine schematische perspektivische Ansicht des Kältegeräts der Fig. 1 mit offener Tür;
- Fig. 3: eine perspektivische Ansicht eines Scharnierelements, an dem die vorliegende Erfindung verwirklicht ist;
- Fig. 4: einen Querschnitt durch das Scharnierelement der Fig. 3, jedoch in gespiegelter Ansicht;
- Fig. 5: eine perspektivische Ansicht eines Ausschnitts der oberen vorderen Ecke des Korpus eines Kältegeräts, an dem das Scharnierelement der Fig. 3 befestigt ist;
- Fig. 6: eine ähnliche Ansicht wie Fig. 5 mit aufgesetztem Lagerbolzen;
- Fig. 7: einen Querschnitt durch den Lagerbolzen entlang der Linie VII in Fig. 6;
- Fig. 8: eine perspektivische Ansicht auf die rechte obere Ecke der Tür von der Innenseite, mit Blick auf den Aufnahmeraum, wobei der obere Rand der Tür zu Klarheitszwecken abgeschnitten ist;
- Fig. 9: eine perspektivische Ansicht der rechten oberen Ecke des Korpus mit angelenkter Tür;
- Fig. 10: eine perspektivische Ansicht ähnlich derjenigen der Fig. 9, wobei die obere Abdeckleiste der Tür abgenommen ist, und wobei um das Scharnierelement Verkleidungen angeordnet sind;
- Fig. 11: einen Querschnitt durch eine rechte obere Ecke des Kältegeräts bei geöffneter Tür;
- Fig. 12: einen Querschnitt durch eine rechte obere Ecke des Kältegeräts bei geschlossener Tür;
- Fig. 13: einen Längschnitt durch einen Öffnungsbegrenzungskörper und das darunter liegende Verbindungsstück;
- Fig. 14: eine schematische Seitenansicht des Öffnungsbegrenzungskörpers der Fig. 13.
- Fig. 15: eine der Figur 8 entsprechende Darstellung;
- Fig. 16: eine der Figur 8 entsprechende Darstellung, wobei der obere Rand der Tür nicht abgeschnitten ist;
- Fig. 17: eine perspektivische auseinander gezogene Ansicht auf eine linke obere Ecke eines Verbindungsstücks und Außenwand, leicht von unten gesehen;
- Fig. 18: eine perspektivische auseinander gezogene Ansicht des Verbindungsstücks und der Außenwand der Fig. 17, leicht von oben gesehen;

Fig. 1 zeigt als Ausführungsbeispiel für ein Haushaltsgerät, bei dem die Erfindung verwirklicht ist, einen Kühlschrank 1 in Standbauweise mit einem Korpus 4 und einer Tür 2, die an dem Korpus 4 um eine Achse 3 schwenkbar angelenkt ist. Die Achse 3 verläuft durch die Tür 2 parallel zu einer in Fig. 1 vom Betrachter abgewandten Seitenfläche des Korpus 4.

Die Tür 2 umfasst eine Außenwand 5, die an den Seiten nach innen umgebogen ist und vorteilhaft aus Blech, insbesondere Metallblech, geformt ist. Der dadurch gebildete Hohlraum in der Tür wird zum Kühlschrankinneren hin durch die Innenwand 6 begrenzt, siehe Fig. 2, welche vorteilhaft aus Kunststoff geformt ist. Der zwischen Außenwand 5 und Innenwand 6 gebildete Hohlraum ist mit isolierendem Schaummaterial ausgefüllt.

Außen- und Innenwand sind am oberen Querrand der Tür durch ein Verbindungsstück 7 miteinander verbunden, welches gleichzeitig den Hohlraum in der Tür nach oben abschließt. Das Verbindungsstück 7 weist im Wesentlichen eine langgestreckte Quaderform auf, deren Länge etwa der Breite der Tür entspricht. Die Höhe und Tiefe des Verbindungsstücks 7 entsprechen etwa der Dicke der Tür und betragen jeweils wenige cm.

Nach unten ist der Hohlraum ebenfalls durch ein (nicht dargestelltes) unteres Verbindungsstück begrenzt. Dieses kann gleich oder anders ausgebildet sein wie das obere Verbindungsstück 7. Im Verbindungsstück 7 sind auf beiden Seiten Aufnahmeräume 8 vorgesehen. Um die Aufnahmeräume 8 nach oben zu verdecken, wird auf das Verbindungsstück 7 eine in den Fig. 1 und 2 nicht dargestellte Abdeckleiste aufgesetzt. Die Tür ist vorzugsweise um eine Längsachse spiegelsymmetrisch, so dass sie an beiden Seiten an den Korpus angelenkt werden kann.

Fig. 2 zeigt den Kühlschrank der Fig. 1 bei geöffneter Tür. Dadurch sind beide Aufnahmeräume 8 deutlich zu erkennen. Auf der Seite der Schwenkachse 3 ragt in den dort angeordneten Aufnahmeraum 8 der Tragarm eines Scharnierelementes 10, welches am oberen Abschnitt 9 des der Tür 2 zugewandten vorderen Rahmens des Korpus 4 befestigt ist. Vorzugsweise sind am oberen Abschnitt 9 ferner Anzeige- und/oder Bedienelemente für den Kühlschrank angeordnet.

Aus den Fig. 1 und 2 ist ferner zu erkennen, dass die Außenwand 5 in Richtung der Schwenkachse 3 länger ist als die Innenwand 6, sodass das Verbindungsstück 7 zur Sichtseite hin ganz oder teilweise von der Außenwand 5 verdeckt ist. Dadurch weist die Tür 2 nach außen eine einheitliche, durch die Außenwand 5 gebildete Außenfläche auf, was einen ansprechenden ästhetischen Eindruck bewirkt.

Fig. 3 zeigt eine perspektivische Ansicht des in Fig. 2 erkennbaren Scharnierelements 10. Das Scharnierelement 10 ist aus einem hochkant orientierten Streifen Grobblech geformt und weist einen Montageabschnitt 11 zur Befestigung am Korpus 4 des Haushaltsgeräts 1 und einen vom Montageabschnitt 11 abstehenden Tragarm 12 auf, an dessen Ende zwei identische nach oben bzw. unten abstehende Lagerzapfen 16a, 16b angeordnet sind. Im Montageabschnitt 11 sind zwei Bohrungen 17 zu erkennen, die vorgesehen sind, um (nicht dargestellte) Schrauben aufzunehmen, mit denen das Scharnierelement 10 am Korpus 4 des Haushaltsgerätes 1 befestigt wird.

Die Schwenkachse 3 verläuft in der Längsrichtung der beiden Lagerzapfen 16a und 16b. Die Höhe B des Scharnierelements 10 im Bereich der beiden Lagerzapfen 16a und 16b ist geringfügig größer als die Höhe des Montageabschnitts 11 in der Richtung der Schwenkachse 3. Vorteilhaft beträgt die Höhe B der beiden Lagerzapfen 16a und 16b 20mm bis 40mm, besonders bevorzugt 30mm bis 35 mm. Der Tragarm 12 verjüngt sich vom Montageabschnitt 11 bis hin zu seinem freien Ende, von dem die beiden Lagerzapfen 16a und 16b abstehen. Dadurch wird gewährleistet, dass das Scharnierelement 10 den oberen Abschnitt 9 des vorderen Rahmens des Korpus 4 nicht überragt, der nur etwa 40 bis 60mm hoch sein soll, um den Nutzraum des Kühlschranks nicht unnötig zu verkleinern. Würde der Tragarm 12 wie im Stand der Technik eine konstante Höhe aufweisen, müssten die Lagerzapfen 16a und 16b zusammengenommen eine erheblich größere Höhe aufweisen.

Das Scharnierelement 10 ist in einer Ebene senkrecht zu der durch die Lagerzapfen 16a, 16b definierten Schwenkachse spiegelsymmetrisch. Auf diese Weise kann das Scharnierelement 10 sowohl für einen Linksanschlag als auch für einen Rechtanschlag genutzt werden.

Fig. 4 zeigt das Scharnierelement 10 der Fig. 3 im Querschnitt und in spiegelverkehrter Darstellung zu derjenigen der Fig. 3. Das Scharnierelement 10 weist über seine Länge eine konstante Dicke d auf, welche ca. 5 mm beträgt. Anhand der Fig. 4 soll nun der bevorzugte Krümmungsverlauf des Tragarms 12 erläutert werden.

Der am Korpus 4 festgelegte Montageabschnitt 11 ist im Wesentlichen gerade entlang einer Linie L₁. Vom Montageabschnitt 11 ist ein erster Abschnitt 13 des Tragarms 12 in einem stumpfen Winkel β abgewinkelt, welcher etwa 105° ± 5° beträgt. Der erste Abschnitt 13 verläuft zunächst im Wesentlichen gerade entlang der Linie L₂ und geht dann in einen gekrümmten zweiten Abschnitt 14 über. Der gekrümmte zweite Abschnitt 14 geht wiederum in einen geraden Endabschnitt 15 über, der entlang der Linie L₃ verläuft .Der Abschnitt 14 weist eine starke Krümmung auf, so dass der erste Abschnitt 13 und der Endabschnitt 15 einen Zwischenwinkel γ von weniger als 80°, im gezeigten Beispiel von 40° ± 5° einschließen. Je kleiner der Zwischenwinkel γ, desto größer ist der erreichbare Öffnungswinkel der Tür 2.

Durch die Krümmung des zweiten Abschnitts 14 ist der Endabschnitt 15, an dessen freien Ende die Lagerzapfen 16 angeordnet sind, um einen Winkel α zum Montageabschnitt 11 hin geneigt. Der Neigungswinkel α beträgt mehr als 10°, vorzugsweise mehr als 20° und besonders bevorzugt mehr als 30°, im gezeigten Beispiel etwa 32°.

Durch die beschriebene Krümmung des Tragarms 12 wird eine Ausnehmung 18 gebildet, in die beim Öffnen der Tür die Seitenwand des Aufnahmeraums 8 hineinschwenkt, und zwar entlang der gepunkteten Linie P, die soeben nicht den Montageabschnitt 11 berührt.

Fig. 5 zeigt nochmals eine perspektivische Ansicht des Scharnierelementes 10, welches nunmehr an der rechten oberen Ecke des vorderen Rahmens des Korpus 4 eines Haushaltsgeräts angebracht ist. Hierzu sind im oberen Abschnitt 9 des vorderen Rahmens Gewindelöcher für die die Bohrungen 17 durchlaufenden Schrauben vorgesehen. Fig. 5 zeigt einen rechten Anschlag der Tür, sodass der Tragarm 12 nach rechts gebogen ist.

In Fig. 5 ist erkennbar, dass der Tragarm 12 sich vom Montageabschnitt 11 zu seinem freien Ende hin verjüngt, und zwar auf eine zu einer Ebene senkrecht zur Schwenkachse spiegelsymmetrische Weise. Die Verjüngung ist am stärksten im ersten Abschnitt 13, setzt sich dann im zweiten Abschnitt 14 fort, während der Endabschnitt 15 sich nur noch geringfügig verjüngt oder gar eine konstante Höhe aufweist. Die Verjüngung im ersten und zwischen Abschnitt verläuft ungefähr linear, d.h. bei einem auf einer Ebene ausgebreiteten Tragarm 12 etwa entlang einer Geraden, bis zum Übergang zum Endabschnitt 15. Eine exponentiell vom Montageabschnitt 11 zum Endabschnitt 15 abnehmende Verjüngung ist ebenfalls denkbar.

Fig. 6 zeigt eine zur Fig. 5 vergleichbare Darstellung, bei der nun auf den unteren Lagerzapfen 16b ein Lagerbolzen 20 aufgesetzt ist. Ein Querschnitt des Lagerbolzens 20 entlang der Linie VII ist in Fig. 7 gezeigt. Der Lagerbolzen 20 weist einen unteren Abschnitt mit kreiszylinderförmiger Außenfläche auf, welcher zur Lagerung in einem an der Tür festgelegten Lagerauge vorgesehen ist. Nach oben steht auf einer Seite ein schalenartiger Abschnitt 19 ab, welcher als Kabelkanal und als Verkleidung für den Endabschnitt des Scharnierelements 10 dient.

Wie aus Fig. 7 ersichtlich, ist im Lagerbolzen 20 ein im Querschnitt viereckiges Loch 22 vorgesehen, welche den Lagerzapfen 16b spielfrei aufnimmt. Angrenzend an das Loch 22 ist ein parallel zur Schwenkachse verlaufender Kabelkanal 21 mit ovalem oder beliebigem Querschnitt angeordnet, der zur Führung von Kabeln vom Korpus 4 in die Tür 2 vorgesehen ist. Vorzugsweise sind der Kabelkanal 21 und das Loch 22 durchgehend. Der Lagerbolzen 20 ist als Spritzgussteil aus einem Kunststoff mit geringem Reibungskoeffizienten wie beispielsweise Polyoxymethylen (POM) hergestellt.

Fig. 8 zeigt eine perspektivische Ansicht in den Aufnahmeraum 8 in der rechten oberen Ecke der Tür 2, vom Korpus 4 aus gesehen. Der obere Abschnitt einschließlich der Abdeckleiste der Tür 2 ist zu Zwecken der besseren Sichtbarkeit abgeschnitten. Nach unten ist die Innenwand 6 erkennbar, an deren äußeren Rändern eine Magnetdichtung 29 angeordnet ist. Oberhalb der Innenwand 6 schließt sich das Verbindungsstück 7 an. Dahinter ist die Außenwand 5 angeordnet, die zur Seite hin zu einem Außenwand-Seitenabschnitt 25 umgebogen ist. Zusammen mit einem Seitenwandabschnitt 51 des Verbindungsstücks 7 bildet der Außenwand-Seitenabschnitt 25 somit die Seitenwand 28 des Aufnahmeraums 8 in der Tür 2.

Der Aufnahmeraum 8 weist ferner eine Bodenwand 37 und eine Wandung 38 zur Sichtseite der Tür auf, in die eine Tasche 39 eingelassen ist. Im Bereich der Tasche 39 verläuft die Wandung 39 parallel zu und sehr nahe oder anliegend an der Außenwand 5.

Im Verbindungsstück 7 ist ferner das Lagerauge 24 durch Ausformung einer Lagerhülse 23 gebildet, in der der Lagerbolzen 20 (in Fig. 8 nicht dargestellt) aufgenommen ist.

Schließlich ist in Fig. 8 ein Öffnungsbegrenzungskörper 30 zu sehen, der durch ein Drahtelement gebildet ist, welches einen ungefähr parallel zur Schwenkachse verlaufenden ersten Abschnitt 32 aufweist. Dieser erste Abschnitt 32 hintergreift den Tragarm 12 und definiert dadurch eine öffnungsbegrenzte Stellung der Tür. Am anderen Ende des Öffnungsbegrenzungskörpers 30 ist ein zweiter Abschnitt 34 ist zu einer Öse gekrümmt und in einer Mulde 35 im Boden 37 des Verbindungsstücks 7 aufgenommen. Dadurch ist er formschlüssig an der Tür festgelegt. In der Mitte der Öse ist der zweite Abschnitt 34 zusätzlich durch eine Schraube 31 befestigt. Ein mittlerer Schenkel 33 des Öffnungsbegrenzungskörpers 30 verläuft entlang einer gegenüber der Schwenkachse 3 schräg ausgerichteten Auflagefläche 36, die ebenfalls im Boden 37 des Verbindungsstücks 7 ausgeformt ist.

Fig. 9 zeigt wie Fig. 6 eine perspektivische Ansicht der oberen rechten Ecke des Kühlschranks 1, mit angelenkter Tür. Im Gegensatz zur Fig. 6 ist der untere Abschnitt des Lagerbolzens 20 in der Lagerhülse 23 des Lagerauges 24 schwenkbar aufgenommen. Dabei hintergreift der erste Abschnitt 32 des Öffnungsbegrenzungskörpers 30 den Tragarm 12 und ist daher in Fig. 9 verdeckt. Nach oben ist der Aufnahmeraum 8 durch eine Abdeckleiste 43 abgedeckt.

Ferner zeigt Fig. 9 ein Kabelbündel 45, welches durch den Kabelkanal 21 im Lagerbolzen 20 in den Hohlraum der Tür 2 geführt ist.

Fig. 10 zeigt ebenfalls eine perspektivische Ansicht der rechten oberen Ecke des Kühlschranks mit angelenkter Tür, jedoch ohne Kabelbündel 45 und mit abgenommener Abdeckleiste 43. Ferner sind in Fig. 10 die Verkleidungen des Scharnierelementes dargestellt, welche durch Kunststoffelemente 40, 41 und 42 gebildet werden.

Darüber hinaus ist in Fig. 10 der untere Abschnitt der Lagerhülse 23 zu erkennen, der in den zwischen Außenwand 5 und Innenwand 6 gebildeten Hohlraum hineinragt und durch den Kabel in die Tür 2 geführt werden können.

Fig. 11 und 12 zeigen Querschnitte senkrecht zur Schwenkachse durch das Scharnierelement 10 mit daran angelenkter Tür bei geöffneter Tür (Fig. 11) und geschlossener Tür (Fig. 12). Die Schwenkachse 3 verläuft jeweils durch die Achse des Lagerbolzens 20.

Im den Schnittdarstellungen sind der nach oben abstehende Abschnitt 19 des Lagerbolzens 20, ein geschnittenes Kabelbündel 45 und eine Schraube 26 erkennbar, mit der der Montageabschnitt 11 an dem Korpus eines Haushaltsgeräts (nicht dargestellt) befestigt ist. Eventuelle Verkleidungen des Scharnierelements sind zu Zwecken der Klarheit nicht dargestellt. Der Öffnungsbegrenzungskörper 30 ist von oben erkennbar, ebenso wie die Mulde 35, in der dessen zweiter Abschnitt 34 festgelegt ist. Zur Sichtseite hin wird das Verbindungsstück 7 durch eine Außenwand 5 bedeckt, welche an der seitlichen Stirnseite der Tür nach innen zur Bildung des Außenwand-Seitenabschnitts 25 umgebogen ist. Hinter der Außenwand 5 und teilweise parallel dazu verläuft die Frontwandung 38 des Verbindungsstücks 7, welches an der seitlichen Stirnseite der Tür ebenfalls zur Bildung des Abschnitts 55 nach innen gekrümmt ist.

Wie aus Fig. 11 ersichtlich ist, greift der erste Abschnitt 32 des Öffnungsbegrenzungskörpers 30 hinter den Tragarm 12 und schlägt dort in der öffnungsbegrenzten Stellung der Tür im Bereich zwischen dem zweiten Abschnitt 14 und dem Endabschnitt 15 des Tragarms 12 an. In dieser weit geöffneten Stellung schwenkt die Seitenwand 28 des Aufnahmeraums 8 in die durch die Krümmung gebildete Ausnehmung des Tragarms 12 hinein. Die Abschnitte 13, 14 und 15 des Tragarms 12 sind derart gekrümmt, dass die Seitenwand 28 beim Öffnen der Tür nicht am Tragarm 12 anstößt, obgleich sie entlang der gepunkteten Linie P einen Bogen von bis zu 135° beschreibt. Um einen besonders großen Öffnungswinkel zu ermöglichen, ist der erste Abschnitt 32 des Öffnungsbegrenzungskörpers 30 ferner in einer Freimachung 52 in der Seitenwand 28 angeordnet, so dass er auch bei großem Öffnungswinkel den Tragarm 12 hintergreift.

Die Freimachung 52 wird durch eine Ausbauchung in der Wandung des Verbindungsstücks 7 gebildet, siehe Fig. 12. Insbesondere ist der Abschnitt 55 der Frontwandung 38 im Bereich der Freimachung 52 nach außen abgewinkelt, um einen nach außen versetzten Seitenwandabschnitt 51 zu bilden. An dieser Stelle ist der Außenwand-Seitenabschnitt 25 ausgespart, so dass der Seitenwandabschnitt 51 des Verbindungsstücks 7 die nach außen sichtbare Wandung der Tür bildet. Um dennoch eine einheitliche Sichtseite der Tür zu erreichen, verläuft der Seitenwandabschnitt 51 parallel und leicht überlappend, jedoch annähernd bündig mit dem Außenwand-Seitenabschnitt 25.

Bei der in Fig. 12 dargestellten geschlossenen Stellung der Tür ragt der gekrümmte Abschnitt 14 des Tragarms 12 in die Tasche 39 hinein, welche in der Wandung 38 des Verbindungsstücks 7 gebildet ist. Durch die Tasche 39 ist es möglich, den ersten Abschnitt 13 besonders lang und die Krümmung des zweiten Abschnitts 14 besonders stark auszubilden, was einen besonders großen Öffnungswinkel der Tür ermöglicht.

Anhand der Figuren 13 und 14 soll nun die elastische Bewegung des Öffnungsbegrenzungskörpers näher erläutert werden.

Fig. 13 zeigt einen Schnitt durch das Verbindungsstück 7, auf dem der Öffnungsbegrenzungskörper 30 aufliegt. Der Schenkel 33 ist dabei gegen die schräge Auflagefläche 36 abgestützt, während der erste Abschnitt an der Biegung 46 nach oben abgewinkelt ist. Der zweite Abschnitt 34 ist an der Biegung 48 vom Schenkel 33 abgewinkelt und durch die Schraube 31 am Verbindungsstück 7 und somit an der Tür befestigt.

Die gleichen Teile sind stark schematisiert auch in Fig. 14 in Seitenansicht wiedergegeben, wobei die Abschnitte 32, 33 und der Schenkel 34 des Öffnungsbegrenzungskörpers 30 hier lediglich als Striche dargestellt sind. Die durchgezogenen Linien stellen den Öffnungsbegrenzungskörper 30 in der Ruheposition dar. Die gestrichelten Linien stellen die Form des Öffnungsbegrenzungskörpers 30 in einem Zustand dar, bei dem die Tür in ihrer öffnungsbegrenzten Stellung anschlägt. Dann wird durch den Tragarm 12 eine Kraft F₁ auf den ersten Abschnitt 32 ausgeübt. Die so übertragene kinetische Energie wird in zwei Federstrecken aufgenommen, die in den Figuren 13 und 14 mit R₁ und R₂ bezeichnet sind.

Je nachdem, an welchem Abstand von der Biegung 46 die Kraft F₁ an dem ersten Abschnitt 32 angreift, kann der erste Abschnitt 32 in die Richtung R₁ federn, wobei er sich in diese Richtung verbiegt. Da der erste Abschnitt 32 relativ kurz ist (ca. 5 bis 10mm), wird er sich nur relativ geringfügig verbiegen. Darüber hinaus kann sich ggf. auch der Krümmungsradius an der Biegung 46 elastisch vergrößern. Die maximale Auslenkung des ersten Abschnitts 32 in der Richtung R₁ beträgt ca. 0,3 bis 1mm. Um ausreichend Platz für diese Auslenkung zu schaffen, ist der obere Abschnitt 32 von dem Seitenwandabschnitt 51 durch einen Spalt getrennt. Der Spalt weist eine Breite e von ca. 0,5 bis 2mm, vorzugsweise ca. 1±0,2mm auf.

Zum anderen wölbt sich der Schenkel 33 - und ggf. auch der zweite Abschnitt 34 - nach oben in der mit R₂ bezeichneten Richtung. Dabei stützt sich der Schenkel 33 im Bereich der Biegung 46 an der Auflagefläche 36 ab, so dass eine Kraft auf die Auflagefläche 36 wirkt, siehe Pfeil F₂. Darüber hinaus wirkt ggf. auch eine Zugkraft auf den zweiten Abschnitt 34, der auf die die Öse umschließende Mulde abgeleitet wird. Auf Grund der relativ großen Länge des Schenkels 33 (ca. 20-30mm) wird er sich sichtbar wölben, und zwar z.B. etwa um etwa 0,2 bis 2mm in der Richtung R₂. Dabei biegen sich der Schenkel und ggf. auch der zweite Abschnitt 34 und nehmen dadurch Federenergie auf. Ferner kann auch der Krümmungsradius an der Biegung 48 und damit der Krümmungswinkel bei 48 elastisch vergrößert werden, wie in Fig. 14 zu erkennen.

Die Konfiguration der Freimachung soll anhand der Figuren 15 und 16 nochmals im Detail erläutert werden. Fig. 15 ist die gleiche Darstellung wie Fig. 8, also eine perspektivische Ansicht des Aufnahmeraums 8 mit teilweise weggeschnittener Seiten- und Frontwandung. Fig. 16 zeigt eine vergleichbare Darstellung aus ähnlicher Perspektive, jedoch ohne den Schnitt. Somit ist auch der obere Teil des Verbindungsstücks 7 erkennbar, welcher naech oben von einem Abschlussflansch 59, dem sogenannten Dom, abgeschlossen wird. Auf diesen wird nach der Montage eine obere Abdeckleiste 43 aufgesetzt.

Zurückkommend auf Fig. 15, erstreckt sich der erste Abschnitt 32 des Öffnungsbegrenzungskörpers 30 in der Freimachung 52. Wie im Zusammenhang mit Fig. 13 bereits erwähnt, ist der erste Abschnitt 32 durch einen Spalt von dem Seitenwandabschnitt 51 des Verbindungsstücks 7 beabstandet, um elastisch in diese Richtung federn zu können.

Zur Frontseite (Sichtseite) der Tür hin ist das Verbindungsstück von der Außenwand 5 bedeckt, welche hier durch ein Türblech gebildet ist. An der Seite ist dieses zur Bildung des Außenwand-Seitenabschnitts 25 nach innen umgebogen. Das Verbindungsstück 7 weist ebenfalls eine Frontwandung 38 auf, die an der Seite nach innen zu Abschnitt 55 umgebogen ist. An der Kante des Außenwand-Seitenabschnitts 25 ist der Abschnitt 55 zu einem kurzen Wandabschnitt 56 abgewinkelt, welcher die Freimachung 52 zur Frontseite hin begrenzt. An den Wandabschnitt 56 ist zum einen der Seitenwandabschnitt 51 angesetzt, welcher sich in Richtung des Korpus erstreckt und eine zweite Begrenzung der Freimachung 52 bildet. Die Freimachung 52 ist zu zwei Seiten hin offen. Wie aus Fig. 16 ersichtlich ist, weist sie einen etwa rechteckigen Querschnitt auf und erstreckt sich über die gesamte Höhe des Verbindungsstücks, bis zum Abschlussflansch 59.

Vom Wandabschnitt 56 erstreckt sich ferner zur Frontseite hin der Abschnitt 58, der zusammen mit dem Wandabschnitt 55 eine Nut bildet, die zur Aufnahme des Randes des Außenwand-Seitenabschnitts 25 dient.

Die Figuren 17 und 18 zeigen eine perspektivische Ansicht des Verbindungsstücks 7, auseinander gezogen von der Außenwand 5, wobei Fig. 17 eine Ansicht von rechts oben und Fig. 18 eine Ansicht von rechts unten darstellt.

Neben den bereits oben beschriebenen Merkmalen ist in den Figuren 17 und 18 die Form der Außenwand 5 besonders gut erkennbar, welche an der Seite zur Bildung eines Außenwand-Seitenabschnitts 25 umgebogen ist. Die obere Ecke des Außenwand-Seitenabschnitts ist jedoch bei 62 ausgespart. Im Bereich 62 wird die nach außen sichtbare Wandung der Tür durch die Außenseite des Seitenwandabschnitts 51 des Verbindungsstücks 7 gebildet.

Ferner ist in Fig. 17 die Unterseite des Verbindungsstücks 7 erkennbar. Dieses weist eine dem Korpus zugewandte Wandabschnitt 73 und zwei der Stabilität dienende Wandungen 74, 75 auf. Unterhalb des dem Korpus zugewandten Wandabschnitts 73 schließt sich die Innenwand 6 (nicht dargestellt) der Tür an. Die Bodenwand 37 des Aufnahmeraums 8 ist durch diese Wandungen 74, 75 verdeckt. Die Lagerbuchse 23 erstreckt sich vom Lagerauge 24 nach unten in den Hohlraum hinein, damit Kabel von dem Korpus in die Tür geführt werden können. Zwischen der Buchse 23 und dem Seitenwandabschnitt 51 des Aufnahmeraums 8 ragt eine Rippe 71 nach unten, an dem eine Rastnase 70 ausgebildet ist. Im montierten Zustand hintergreift die Rastnase mit ihrer Rastfläche 80 eine Kante eines ersten Abkantungsabschnitts 77 der Außenwand 5, welche in Fig. 17 verdeckt, jedoch in Fig. 18 erkennbar ist.

Gemäß Fig. 18 ist die Außenwand 5 an der linken Seite der Tür zu einem Außenwand-Seitenabschnitt 25 umgebogen, welcher ungefähr senkrecht auf die Sichtfläche bzw. Frontseite der Tür steht, die von der Außenwand 5 gebildet wird. Am nach innen gewandten Ende ist der Außenwand-Seitenabschnitt 25 wiederum zu einem ersten Abkantungsabschnitt 77 abgewinkelt. Dieser verläuft an seiner Kante ungefähr parallel zum Außenwand-Seitenabschnitt 25, so dass seine Kante 82 der Sichtfläche der Tür zugewandt ist.

Beim Aufsetzen des Verbindungsstücks 7 auf die Seitenwand 5 rastet der Rasthaken 70 mit seiner Rastfläche 80 hinter die Rastkante 82 des ersten Abkantungsabschnitts 77 ein und schafft so eine formschlüssige Verbindung.

Dabei schiebt sich der Seitenwandabschnitt 51 des Aufnahmeraums 8 in den Bereich 62, in dem in der Außenwand 5 eine Aussparung gebildet ist. Dabei überlappt der Seitenwandabschnitt 51 leicht den Außenwand-Seitenabschnitt 25, um eine möglichst bündige, durchgehende Außenfläche zu schaffen.

Oben ist das Türblech zur Bildung der Abkantung 63 leicht nach innen gebogen. Beim Aufsetzen des Verbindungsstücks 7 schiebt sich die Abkantung 63 in eine in dem Abschlussflansch 59 gebildete Nut.

### BEZUGSZEICHENLISTE

- 1: Haushaltsgerät
- 2: Tür
- 3: Schwenkachse
- 4: Korpus des Haushaltsgeräts
- 5: Außenwand der Tür
- 6: Innenwand der Tür
- 7: Verbindungsstück
- 8: Aufnahmeraum im Verbindungsstück
- 9: Oberer Abschnitt des vorderen Rahmens des Korpus
- 10: Scharnierelement
- 11: Montageabschnitt
- 12: Tragarm
- 13: Erster Abschnitt des Tragarms
- 14: Zweiter Abschnitt des Tragarms
- 15: Endabschnitt des Tragarms
- 16, 16a, 16b: Lagerzapfen
- 17: Montagelöcher
- 18: Durch Krümmung gebildete Ausnehmung im Tragarm 12
- 19: Oberer Abschnitt des Lagerbolzens
- 20: Lagerbolzen
- 21: Kabelkanal
- 22: Loch für Lagerzapfen
- 23: Lagerbuchse
- 24: Lagerauge
- 25: Außenwand-Seitenabschnitt
- 26: Schraube
- 28: Seitenwand des Aufnahmeraums 8
- 29: Magnetdichtung
- 30: Öffnungsbegrenzungskörper
- 31: Schraube
- 32: Erster Abschnitt des Öffnungsbegrenzungskörpers 30
- 33: Mittlerer Schenkel des Öffnungsbegrenzungskörpers 30
- 34: Zweiter Abschnitt des Öffnungsbegrenzungskörpers 30
- 35: Mulde im Verbindungsstück 7
- 36: Schräge Auflagefläche
- 37: Boden des Aufnahmeraums 8
- 38: Frontwandung des Aufnahmeraums 8
- 39: Tasche in der Rückwand 38
- 40: Verkleidung des Tragarms
- 41: Verkleidung des Lagerbolzens
- 42: Verkleidung des Montageabschnitts
- 43: Obere Abdeckleiste des Verbindungsstücks 7
- 45: Kabelbündel
- 46, 48: Biegungen des Öffnungsbegrenzungskörpers
- 51: Seitenwandabschnitt des Verbindungsstücks 7
- 52: Freimachung in der Seitenwand 28
- 55: Seitenabschnitt der Wandung des Verbindungsstücks 7
- 56: Abgewinkelter Wandabschnitt
- 58: Wandabschnitt
- 59: Abschlussflansch des Verbindungsstücks
- 62: Aussparung der Außenwand
- 63: Abkantung der Außenwand
- 70: Rasthaken
- 71: Rippe
- 73, 74, 75: Wandungen des Verbindungsstücks
- 77: Abkantung des Außenwand-Seitenabschnitts
- 80: Rastfläche
- 82: Rastkante

## Patentansprüche

1. Haushaltsgerät (1) mit einem Korpus (4) und einer durch zumindest ein Scharnier an den Korpus angelenkten Tür (2), die eine Außenwand (5) und eine Innenwand (6) aufweist, die an ihren Querrändern mit einem Verbindungsstück (7) versehen sind, das an seiner dem Korpus (4) zugewandten Seite zumindest einen Aufnahmeraum (8) aufweist, der zur Aufnahme eines Scharnierelements (10) vorgesehen ist und der von einer Seitenwand (28, 51) begrenzt ist, wobei das Verbindungsstück (7) an den Querrändern von Außen- und Innenwand angeordnet ist und diese miteinander verbindet, wobei ein Öffnungsbegrenzungskörper (30) durch elastische Verformung den maximalen Öffnungswinkel der Tür begrenzt, **dadurch gekennzeichnet, dass** in der Seitenwand (28, 51) eine Freimachung (52) zur zumindest teilweisen Aufnahme des Öffnungsbegrenzungskörpers (30) angeordnet ist.

2. Haushaltsgerät (1) nach Anspruch 1, **dadurch gekennzeichnet, dass** die Seitenwand (51) durch das Verbindungsstück (7) gebildet ist.

3. Haushaltsgerät (1) nach Anspruch 1 oder 2, **dadurch gekennzeichnet, dass** das Verbindungsstück (7) zumindest zur sichtbaren Frontseite der Tür (2) hin wenigstens weitgehend von der Außenwand (5) bedeckt ist.

4. Haushaltsgerät (1) nach Anspruch 1 oder 2, **dadurch gekennzeichnet, dass** die Freimachung (52) in einer Seitenwand (51) des Verbindungsstücks (7) durch eine Ausbauchung gebildet ist.

5. Haushaltsgerät (1) nach Anspruch 4, **dadurch gekennzeichnet, dass** die Ausbauchung (52) der Seitenwand (51) mit ihrer Außenseite die nach außen sichtbare Wandung der Tür bildet, insbesondere mit dieser in einer Ebene angeordnet ist.

6. Haushaltsgerät (1) nach einem der Ansprüche 1 bis 3, **dadurch gekennzeichnet, dass** die Außenwand (5) im Bereich der Freimachung (52) eine Aussparung (62) aufweist.

7. Haushaltsgerät (1) nach einem der vorhergehenden Ansprüche, **dadurch gekennzeichnet, dass** die Außenwand (5) zumindest auf einer Seite zur Bildung eines Außenwand-Seitenabschnitts (25) in Richtung der Innenwand (6) hin umgebogen ist, wobei der Außenwand-Seitenabschnitt (25) im Bereich der Freimachung (52) in der Seitenwand des Verbindungsstücks (7) eine Aussparung (62) aufweist.

8. Haushaltsgerät (1) nach einem der vorhergehenden Ansprüche, **dadurch gekennzeichnet, dass** die Freimachung (52) an die dem Korpus (4) zugewandte Seite des Verbindungsstücks (7) angrenzt.

9. Haushaltegerät nach einem der vorhergehenden Ansprüche, **dadurch gekennzeichnet, dass** sich in die Freimachung (52) ein Abschnitt (32) des Öffnungsbegrenzungskörpers (30) erstreckt, der in einer öffnungsbegrenzten Stellung der Tür (2) am Korpus (4) gehalten ist.

10. Haushaltegerät nach einem der vorhergehenden Ansprüche, **dadurch gekennzeichnet, dass** sich in der Freimachung (52) ein Abschnitt (32) des Öffnungsbegrenzungskörpers (30) erstreckt, der einen am Korpus (4) festgelegten Abschnitt (12) des Scharniers hintergreift.

11. Haushaltsgerät (1) nach einem der vorhergehenden Ansprüche, **dadurch gekennzeichnet, dass** das Verbindungsstück (7) ein Spritzgussteil, insbesondere ein Kunststoff-Spritzgussteil ist.

12. Haushaltsgerät (1) nach einem der vorhergehenden Ansprüche, **dadurch gekennzeichnet, dass** die Außenwand (5) durch ein Türblech gebildet ist.

13. Haushaltsgerät (1) nach einem der vorhergehenden Ansprüche, **dadurch gekennzeichnet, dass** das Scharnier ein Scharnierelement (10) mit einem am Korpus festgesetzten Montageabschnitt (11), ein zur drehbaren Lagerung der Tür dienendes Lagerelement (16) und einen den Montageabschnitt mit dem Lagerelement verbindenden Tragarm (12) aufweist.

14. Haushaltsgerät (1) nach Anspruch 13, **dadurch gekennzeichnet, dass** der Montageabschnitt (11), der Tragarm (12) und das Lagerelement (16) eine Ausnehmung (18) umgrenzen, in die zumindest ein Abschnitt der Seitenwand (28) bei geöffneter Tür (2) einzuschwenken vermag.

15. Haushaltsgerät (1) nach einem der vorhergehenden Ansprüche, **dadurch gekennzeichnet, dass** der Aufnahmeraum (8) im Verbindungsstück (7) zur Sichtseite der Tür hin von einer Frontwandung (38) begrenzt ist, und dass in der Frontwandung (38) eine Tasche (34) angeordnet ist, die zur Aufnahme eines gekrümmten Abschnitts (14) des Tragarms (12) ausgelegt ist.

16. Haushaltsgerät (1) nach einem der vorhergehenden Ansprüche, **dadurch gekennzeichnet, dass** die Tür (2) einen maximalen Öffnungswinkel von mehr als 130° aufweist.

17. Haushaltsgerät (1) nach einem der vorhergehenden Ansprüche, **dadurch gekennzeichnet, dass** der Öffnungsbegrenzungskörper (30) wenigstens zwei Abschnitte (32, 34) aufweist, von denen ein erster Abschnitt (32) in einer öffnungsbegrenzten Stellung der Tür (2) am Korpus (4) gehalten ist und von denen ein zweiter Abschnitt (34) an der Tür (2) festgelegt ist, und dass der Öffnungsbegrenzungskörper (30) dazu ausgelegt ist, beim Anschlagen der Tür (2) in der öffnungsbegrenzten Stellung zumindest einen Teil der kinetischen Energie der Tür (2) in Federenergie des Öffnungsbegrenzungskörpers (30) umzuwandeln, wobei sich der Öffnungsbegrenzungskörper (30) sichtbar elastisch verformt, wobei die sichtbare Verformung eine Verformung um mehr als 0,1 mm bedeutet.

18. Haushaltsgerät (1) nach Anspruch 17, **dadurch gekennzeichnet, dass** der erste Abschnitt (32) freitragend vom Schenkel (33) absteht.

19. Haushaltsgerät (1) nach Anspruch 17 oder 18, **dadurch gekennzeichnet, dass** der erste Abschnitt (32) in der Freimachung (52) aufgenommen ist.

20. Haushaltsgerät (1) einem der Ansprüche 17 bis 19, **dadurch gekennzeichnet, dass** der Öffnungsbegrenzungskörper (30) bei der Aufnahme der Federenergie auf Biegung belastet wird.

21. Haushaltsgerät (1) nach einem der Ansprüche 17 bis 20, **dadurch gekennzeichnet, dass** der erste Abschnitt (32) des Öffnungsbegrenzungskörpers (30) durch eine Abwinklung gebildet ist, die mit einem federnden Schenkel (33) verbunden ist.

22. Haushaltsgerät (1) nach einem der vorhergehenden Ansprüche, **dadurch gekennzeichnet, dass** der Öffnungsbegrenzungskörper (30) mindestens zwei federnde Abschnitte (32, 33) aufweist, welche beim Anschlagen der Tür (2) in der öffnungsbegrenzten Stellung die kinetische Energie in Federenergie umwandeln.

23. Haushaltsgerät (1) nach Anspruch 21 oder 22, **dadurch gekennzeichnet, dass** der federnde Schenkel (33) zumindest im Nahbereich seines Übergangs auf den ersten Abschnitt (32) an einem Auflager aufliegt und an seinem dem ersten Abschnitt (32) gegenüberliegenden Ende gehalten ist.

24. Haushaltsgerät (1) nach einem der vorhergehenden Ansprüche 21 bis 23, **dadurch gekennzeichnet, dass** der Schenkel (33) mit dem zweiten Abschnitt (34) verbunden und von diesem gehalten ist.

25. Haushaltsgerät (1) nach einem der vorhergehenden Ansprüche 17 bis 24, **dadurch gekennzeichnet, dass** der erste Abschnitt (32) des Öffnungsbegrenzungskörpers (30) im Wesentlichen parallel zur Schwenkachse (3) und der zweite Abschnitt (34) im Wesentlichen quer zur Schwenkachse (3) verläuft.

26. Haushaltsgerät (1) nach einem der Ansprüche 1 bis 25, **dadurch gekennzeichnet, dass** der Öffnungsbegrenzungskörper (30) aus einem abgewinkelten Federmaterial mit flachem Querschnitt hergestellt ist.

27. Haushaltsgerät (1) nach einem der Ansprüche 1 bis 25, **dadurch gekennzeichnet, dass** der Öffnungsbegrenzungskörper (30) aus einem abgewinkelten Federmaterial mit rundem oder ovalem Querschnitt hergestellt ist.

28. Haushaltsgerät (1) nach einem der vorhergehenden Ansprüche 21 bis 27, **dadurch gekennzeichnet, dass** der Schenkel (33) beim Anschlagen der Tür (2) an ihrer öffnungsbegrenzten Stellung von einer als Auflager dienenden Auflagefläche (36) der Tür (2) weggewölbt ist.

29. Haushaltsgerät (1) nach einem der vorhergehenden Ansprüche 17 bis 28, **dadurch gekennzeichnet, dass** der zweite Abschnitt (32) des Öffnungsbegrenzungskörpers (30) formschlüssig an der Tür (2) festgelegt ist.

30. Haushaltsgerät (1) nach einem der vorhergehenden Ansprüche 17 bis 29, **dadurch gekennzeichnet, dass** das Scharnier einen Lagerbolzen und eine Lagerhülse umfasst, die drehbar ineinander greifen und von denen eines an der Tür (2) und das andere an einem Tragarm (12) festgelegt ist, der zur Befestigung an dem Korpus (4) vorgesehen ist, wobei der erste Abschnitt (32) des Öffnungsbegrenzungskörpers (30) in einer öffnungsbegrenzten Stellung der Tür (2) am Tragarm (12) gehalten ist.

31. Haushaltsgerät (1) nach einem der vorhergehenden Ansprüche, **dadurch gekennzeichnet, dass** es ein Kältegerät, insbesondere ein Kühlschrank, ist.

## Claims

1. Household appliance (1) having a carcass (4) and a door (2) hinged to the carcass by at least one hinge and comprising an external wall (5) and an internal wall (6) that are provided at their transverse edges with a connection piece (7) comprising, on its side facing the carcass (4), at least one receiving space (8) provided for receiving a hinge element (10) and delimited by a side wall (28, 51), wherein the connection piece (7) is arranged on the transverse edges of the external and internal wall and connects these to one another, wherein an opening-delimiting member (30) delimits the maximum opening angle of the door by means of elastic deformation, **characterised in that** an aperture (52) for receiving, at least in part, the opening-delimiting member (30) is arranged in the side wall (28, 51).

2. Household appliance (1) according to claim 1, **characterised in that** the side wall (51) is formed by the connection piece (7).

3. Household appliance (1) according to claim 1 or claim 2, **characterised in that** the connection piece (7) is at least largely covered by the external wall (5), at least toward the visible front face of the door (2).

4. Household appliance (1) according to claim 1 or claim 2, **characterised in that** the aperture (52) is formed in a side wall (51) of the connection piece (7) by a bulge.

5. Household appliance (1) according to claim 4, **characterised in that** the outer face of the bulge (52) in the side wall (51) forms the externally visible wall of the door and, in particular, is arranged in a plane therewith.

6. Household appliance (1) according to one of claims 1 to 3, **characterised in that** the external wall (5) comprises a cut-out (62) in the region of the aperture (52).

7. Household appliance (1) according to one of the preceding claims, **characterised in that** the external wall (5) is curved, at least on one side, in the direction of the internal wall (6) to form an external wall side portion (25), the external wall side portion (25) comprises a cut-out (62) in the region of the aperture (52) in the side wall of the connection piece (7).

8. Household appliance (1) according to one of the preceding claims, **characterised in that** the aperture (52) abuts the side of the connection piece (7) facing the carcass (4).

9. Household appliance according to one of the preceding claims, **characterised in that** a portion (32) of the opening-delimiting member (30), which portion is retained at the carcass (4) in an opening-delimited position of the door (2), extends into the aperture (52).

10. Household appliance according to one of the preceding claims, **characterised in that** a portion (32) of the opening-delimiting member (30), which portion engages from behind with a portion (12) of the hinge fixed to the carcass (4), extends into the aperture (52).

11. Household appliance (1) according to one of the preceding claims, **characterised in that** the connection piece (7) is a moulded part, in particular a plastics material moulded part.

12. Household appliance (1) according to one of the preceding claims, **characterised in that** the external wall (5) is formed by a door panel.

13. Household appliance (1) according to one of the preceding claims, **characterised in that** the hinge comprises a hinge element (10) having a mounting portion (11) fixed to the carcass, a bearing element (16) for rotatably supporting the door, and a support arm (12) connecting the mounting portion to the bearing element.

14. Household appliance (1) according to claim 13, **characterised in that** the mounting portion (11), the support arm (12) and the bearing element (16) define a recess (18) into which at least a portion of the side wall (28) can be pivoted when the door (2) is open.

15. Household appliance (1) according to one of the preceding claims, **characterised in that** the receiving space (8) in the connection piece (7) is delimited toward the visible face of the door by a front wall (38), and **in that** a pocket (34) designed for receiving a curved portion (14) of the support arm (12) is arranged in the front wall (38).

16. Household appliance (1) according to one of the preceding claims, **characterised in that** the door (2) has a maximum opening angle of more than 130°.

17. Household appliance (1) according to one of the preceding claims, **characterised in that** the opening-delimiting member (30) comprises at least two portions (32, 34), of which a first portion (32) is retained at the carcass (4) in an opening-delimited position of the door (2), and of which a second portion (34) is fixed to the door (2), and **in that** the opening-delimiting member (30) is designed, when the door (2) is stopped in the opening-delimited position, to convert at least some of the kinetic energy of the door (2) into spring energy of the opening-delimiting member (30), the opening-delimiting member (30) being visibly resiliently deformed by more than 0.1 mm.

18. Household appliance (1) according to claim 17, **characterised in that** the first portion (32) protrudes from the branch (33) in a self-supporting manner.

19. Household appliance (1) according to claim 17 or claim 18, **characterised in that** the first portion (32) is received in the aperture (52).

20. Household appliance (1) according to one of claims 17 to 19, **characterised in that** the opening-delimiting member (30) is bent when the spring energy is absorbed.

21. Household appliance (1) according to one of claims 17 to 20, **characterised in that** the first portion (32) of the opening-delimiting member (30) is formed by an angled portion that is connected to a resilient branch (33).

22. Household appliance (1) according to one of the preceding claims, **characterised in that** the opening-delimiting member (30) comprises at least two resilient portions (32, 33) that convert kinetic energy into spring energy when the door (2) is stopped in the opening-delimited position.

23. Household appliance (1) according to claim 21 or claim 22, **characterised in that** the resilient branch (33) rests on a support, at least in the vicinity of its transition into the first portion (32), and is retained at its end opposite the first portion (32).

24. Household appliance (1) according to one of claims 21 to 23 above, **characterised in that** the branch (33) is connected to the second portion (34) and retained thereby.

25. Household appliance (1) according to one of claims 17 to 24 above, **characterised in that** the first portion (32) of the opening-delimiting member (30) extends substantially parallel to the axis of rotation (3) and the second portion (34) extends substantially transverse to the axis of rotation (3).

26. Household appliance (1) according to one of claims 1 to 25, **characterised in that** the opening-delimiting member (30) is produced from an angled spring material having a flat cross-section.

27. Household appliance (1) according to one of claims 1 to 25, **characterised in that** the opening-delimiting member (30) is produced from an angled spring material having a round or oval cross-section.

28. Household appliance (1) according to one of claims 21 to 27 above, **characterised in that** the branch (33) is curved away from a supporting surface (36) of the door (2) acting as a support when the door (2) is stopped at its opening-delimited position.

29. Household appliance (1) according to one of claims 17 to 28 above, **characterised in that** the second portion (32) of the opening-delimiting member (30) is fixed to the door (2) with a positive fit.

30. Household appliance (1) according to one of claims 17 to 29 above, **characterised in that** the hinge comprises a bearing journal and a bearing sleeve that rotatably engage with one another and of which one is fixed to the door (2) and the other is fixed to a support arm (12) provided for fastening to the carcass (4), the first portion (32) of the opening-delimiting portion (30) being retained at the support arm (12) in an opening-delimited position of the door (2).

31. Household appliance (1) according to one of the preceding claims, **characterized in that** it is a cooling appliance, in particular a refrigerator.

## Revendications

1. Appareil ménager (1) comprenant un corps (4) et une porte (2) articulée sur le corps au moyen d'au moins une charnière, laquelle porte présente une paroi extérieure (5) et une paroi intérieure (6) qui sont munies d'une pièce de liaison (7) sur leurs bords transversaux, laquelle pièce de liaison présente sur son côté tourné vers le corps (4) au moins un espace de logement (8) qui est ménagé pour le logement d'un élément de charnière (10) et qui est limité par une paroi latérale (28, 51), la pièce de liaison (7) étant disposée sur les bords transversaux de la paroi extérieure et de la paroi intérieure et reliant celles-ci entre elles, un corps de limitation d'ouverture (30) limitant l'angle d'ouverture maximal de la porte par déformation élastique, **caractérisé en ce qu'**une échancrure (52) est disposée dans la paroi latérale (28, 51) pour le logement au moins partiel du corps de limitation d'ouverture (30).

2. Appareil ménager (1) selon la revendication 1, **caractérisé en ce que** la paroi latérale (51) est formée par la pièce de liaison (7).

3. Appareil ménager (1) selon la revendication 1 ou 2, **caractérisé en ce que** la pièce de liaison (7) est recouverte au moins largement par la paroi extérieure (5) au moins en direction du côté frontal visible de la porte (2).

4. Appareil ménager (1) selon la revendication 1 ou 2, **caractérisé en ce que** l'échancrure (52) dans une paroi latérale (51) de la pièce de liaison (7) est formée par un renflement.

5. Appareil ménager (1) selon la revendication 4, **caractérisé en ce que** le renflement (52) de la paroi latérale (51) forme avec son côté extérieur la paroi de la porte, visible vers l'extérieur, notamment **en ce qu'**il est disposé dans un plan avec celle-ci.

6. Appareil ménager (1) selon l'une quelconque des revendications 1 à 3, **caractérisé en ce que** la paroi extérieure (5) présente un évidement (62) dans la zone de l'échancrure (52).

7. Appareil ménager (1) selon l'une quelconque des revendications précédentes, **caractérisé en ce que** la paroi extérieure (5) est courbée en direction de la paroi intérieure (6) au moins sur un côté pour former une section latérale (25) de paroi extérieure, la section latérale (25) de paroi extérieure présentant un évidement (62) dans la zone de l'échancrure (52) dans la paroi latérale de la pièce de liaison (7).

8. Appareil ménager (1) selon l'une quelconque des revendications précédentes, **caractérisé en ce que** l'échancrure (52) est adjacente au côté de la pièce de liaison (7), tourné vers le corps (4).

9. Appareil ménager (1) selon l'une quelconque des revendications précédentes, **caractérisé en ce qu'**une section (32) du corps de limitation d'ouverture (30) s'étend dans l'échancrure (52), laquelle section est maintenue sur le corps (4) dans une position d'ouverture limitée de la porte.

10. Appareil ménager (1) selon l'une quelconque des revendications précédentes, **caractérisé en ce qu'**une section (32) du corps de limitation d'ouverture (30) s'étend dans l'échancrure (52), laquelle section a prise par l'arrière sur une section (12) de la charnière, fixée sur le corps (4).

11. Appareil ménager (1) selon l'une quelconque des revendications précédentes, **caractérisé en ce que** la pièce de liaison (7) est une pièce moulée par injection, notamment une pièce moulée par injection de matière plastique.

12. Appareil ménager (1) selon l'une quelconque des revendications précédentes, **caractérisé en ce que** la paroi extérieure (5) est formée par un panneau de porte.

13. Appareil ménager (1) selon l'une quelconque des revendications précédentes, **caractérisé en ce que** la charnière présente un élément de charnière (10) comprenant une section de montage (11) fixée sur le corps, un élément de palier (16) servant au logement rotatif de la porte et un bras de support (12) reliant la section de montage à l'élément de logement.

14. Appareil ménager (1) selon la revendication 13, **caractérisé en ce que** la section de montage (11), le bras de support (12) et l'élément de palier (16) entourent un évidement (18) dans lequel au moins une section de la paroi latérale (28) peut pivoter lorsque la porte (2) est ouverte.

15. Appareil ménager (1) selon l'une quelconque des revendications précédentes, **caractérisé en ce que** l'espace de logement (8) dans la pièce de liaison (7) est limité par une paroi frontale (38) en direction du côté visible de la porte, et **en ce qu'**une poche (34) est disposée dans la paroi frontale (38), laquelle est conçue pour loger une section (14) courbée du bras de support (12).

16. Appareil ménager (1) selon l'une quelconque des revendications précédentes, **caractérisé en ce que** la porte (2) présente un angle d'ouverture maximal de plus de 130°.

17. Appareil ménager (1) selon l'une quelconque des revendications précédentes, **caractérisé en ce que** le corps de limitation d'ouverture (30) présente au moins deux sections (32, 34) dont une première section (32) est maintenue sur le corps (4) dans une position d'ouverture limitée de la porte (2) et dont une deuxième section (34) est fixée sur la porte (2), et **en ce que** le corps de limitation d'ouverture (30) est conçu, lors de la butée de la porte (2) en position d'ouverture limitée, pour convertir au moins une partie de l'énergie cinétique de la porte (2) en énergie de ressort du corps de limitation d'ouverture (30), le corps de limitation d'ouverture (30) se déformant élastiquement de manière visible, la déformation visible signifiant une déformation de plus de 0,1 mm.

18. Appareil ménager (1) selon la revendication 17, **caractérisé en ce que** la première section (32) fait saillie de la branche (33) en porte-à-faux.

19. Appareil ménager (1) selon la revendication 17 ou 18, **caractérisé en ce que** la première section (32) est logée dans l'échancrure (52).

20. Appareil ménager (1) selon l'une quelconque des revendications 17 à 19, **caractérisé en ce que** le corps de limitation d'ouverture (30) est soumis à une flexion lors de l'absorption de l'énergie de ressort.

21. Appareil ménager (1) selon l'une quelconque des revendications 17 à 20, **caractérisé en ce que** la première section (32) du corps de limitation d'ouverture (30) est formée par un coude qui est relié à une branche (33) élastique.

22. Appareil ménager (1) selon l'une quelconque des revendications précédentes, **caractérisé en ce que** le corps de limitation d'ouverture (30) présente au moins deux sections (32, 33) élastiques, lesquelles, lors de la butée de la porte (2) dans la position à ouverture limitée, convertissent l'énergie cinétique en énergie de ressort.

23. Appareil ménager (1) selon la revendication 21 ou 22, **caractérisé en ce que** la branche (33) élastique repose sur un support au moins dans la partie proche de son passage sur la première section (32) et est maintenue sur son extrémité opposée à la première section (32).

24. Appareil ménager (1) selon l'une quelconque des revendications 21 à 23, **caractérisé en ce que** la branche (33) est reliée à la deuxième section (34) et est maintenue par elle.

25. Appareil ménager (1) selon l'une quelconque des revendications 17 à 24, **caractérisé en ce que** la première section (32) du corps de limitation d'ouverture (30) s'étend essentiellement parallèlement à l'axe de pivotement (3) et **en ce que** la deuxième section (34) s'étend essentiellement transversalement à l'axe de pivotement (3).

26. Appareil ménager (1) selon l'une quelconque des revendications 1 à 25, **caractérisé en ce que** le corps de délimitation d'ouverture (30) est fabriqué dans une matière résiliente pliée à section plate.

27. Appareil ménager (1) selon l'une quelconque des revendications 1 à 25, **caractérisé en ce que** le corps de délimitation d'ouverture (30) est fabriqué dans une matière résiliente pliée à section ronde ou ovale.

28. Appareil ménager (1) selon l'une quelconque des revendications 21 à 27, **caractérisé en ce que** la branche (33), lors de la butée de la porte (2) sur sa position à ouverture limitée, est poussée, en se bombant, par une surface d'appui (36) de la porte (2), servant de support.

29. Appareil ménager (1) selon l'une quelconque des revendications 17 à 28, **caractérisé en ce que** la deuxième section (32) du corps de délimitation d'ouverture (30) est fixée sur la porte (2) par adhérence de forme.

30. Appareil ménager (1) selon l'une quelconque des revendications 17 à 29, **caractérisé en ce que** la charnière comprend un axe de palier et une douille de palier qui ont prise l'un dans l'autre de manière rotative et dont un est fixé sur la porte (2) et l'autre est fixé sur un bras de support (12) qui est ménagé sur le corps (4) pour la fixation, la première section (32) du corps de limitation d'ouverture (30) étant maintenue sur le bras de support (12) dans une position à ouverture limitée de la porte (2).

31. Appareil ménager (1) selon l'une quelconque des revendications précédentes, **caractérisé en ce qu'**il est un appareil frigorifique, notamment un réfrigérateur.
